# EUROPÄISCHE PATENTSCHRIFT

(11) **EP 1 088 294 B1**
(45) Veröffentlichungstag und Bekanntmachung des Hinweises auf die Patenterteilung: **20.08.2003**
(21) Anmeldenummer: 99936401.1
(22) Anmeldetag: 02.06.1999
(51) Int. Cl.: G08C 17/02, G07C 3/00

(54) **AUTOMATISIERUNGSSYSTEM MIT FUNKSENSOR**
AUTOMATION SYSTEM WITH RADIO SENSOR
SYSTEME D'AUTOMATISATION AVEC DETECTEUR RADIO

(30) Priorität: 15.06.1998 DE 19826513
(43) Veröffentlichungstag der Anmeldung: 04.04.2001
(73) Patentinhaber: SIEMENS AKTIENGESELLSCHAFT, 80333 München (DE)
(72) Erfinder: BUNGERT, Ulrich, D-90547 Stein (DE); KRASKA, Frank, D-92224 Amberg (DE)
(86) Internationale Anmeldenummer: DE9901633
(87) Internationale Veröffentlichungsnummer: WO99066473

(56) Entgegenhaltungen:
- EP-A- 0 026 548
- EP-A- 0 563 713
- WO-A-98/10393
- DE-A- 19 627 464

## Beschreibung

Die Erfindung betrifft ein Automatisierungssystem gemäß dem Oberbegriff des Anspruchs 1, Sensor gemäß dem Oberbegriff des Anspruchs 9 sowie ein Funkmodul für ein derartiges Automatisierungssystem.

Bei einem derartigen Automatisierungssystem handelt es sich beispielsweise um eine Fertigungsvorrichtung oder ein Automatisierungssystem im Bereich der Gebäude-, Verpackungs- oder Lagertechnik. Zur Erfassung bestimmter Betriebszustände sind dabei Sensoren erforderlich, die beispielsweise die Position bestimmter Teile der Verarbeitungsvorrichtung bestimmen und an die Steuerungsvorrichtung zur Einleitung gegebenenfalls erforderlicher Steuerungsmaßnahmen weiterleiten. Die Sensoren sind entweder direkt mit der Steuerungsvorrichtung oder über einen Datenbus mit der Steuerungsvorrichtung verdrahtet.

Aus WO 98/10393 A ist ein Übertragungssystem für Fertigungseinrichtungen bekannt, bei dem Sensordaten drahtlos mittels eines Senders und eines Empfängers übertragen werden.

Der Erfindung liegt die Aufgabe zugrunde, den Aufwand bei der Installation von Sensoren bei gleichzeitiger Kompatibilität zur Anbindung an einen bestehenden Datenbus zu verringern.

Diese Aufgabe wird durch die in den Ansprüchen 1, 9 und 11 angegebenen Merkmale gelöst.

Zur Installation eines Sensors ist es lediglich erforderlich, den Sensor mit Funksendevorrichtung an einem gewünschten Meßpunkt zu plazieren. Für die Datenübermittlung zur Übertragung der Sensordaten an die im Bereich der Steuerungsvorrichtung vorgesehene Funkempfangsvorrichtung ist somit keinerlei Verdrahtungsaufwand erforderlich. Insgesamt erfordert die Montage von Sensoren somit keinerlei Verdrahtungsaufwand, um die Übertragung der Sensordaten an die Steuerungsvorrichtung durchzuführen. Die Sensordaten werden über eine Funkschnittstelle von der Sendevorrichtung des am Ort der Verarbeitungsvorrichtung angeordneten Sensors an die am Ort der Steuerungsvorrichtung angeordnete Empfangsvorrichtung übertragen. Der Vorteil einer derartigen Architektur besteht darin, daß die Anbindung der über die Funkschnittstellen zu übermittelnden Sensor- bzw. Steuerungsdaten zentral über das Datenbus-Funkmodul erfolgt. Der Aufwand zur Anbindung der Sensoren wird somit reduziert und es besteht eine Kompatibilität zur Anbindung an einen bestehenden Datenbus.

Eine Übertragung in Gegenrichtung, d.h. von der Steuerungsvorrichtung an den Sensor wird auf einfache Weise dadurch ermöglicht, daß die Funksendevorrichtung und die Funkempfangsvorrichtung des Sensors jeweils als kombinierte Funksendeempfangsvorrichtungen ausgebildet sind, wobei die im Bereich der Verarbeitungsvorrichtung angeordnete Funkempfangsvorrichtung zum Empfang von Ansteuerungsdaten zur Ansteuerung des Sensors vorgesehen ist.

Ein reduzierter Hardwareaufwand zur Anbindung einer Vielzahl von Sensoren wird dadurch sichergestellt, daß die Funkempfangsvorrichtung Teil der Steuerungsvorrichtung ist und Mittel zum Empfang der Sensordaten eines oder mehrerer Sensoren aufweist.

Eine alternative Möglichkeit zur Anbindung eines oder mehrerer Sensoren an die Steuerungsvorrichtung besteht darin, daß die Empfangsvorrichtung Teil eines Funkempfangsmoduls ist, welches zum Empfang der Sensordaten mehrerer Sensoren vorgesehen ist und mit der Steuerungsvorrichtung direkt oder über eine Datenbusverbindung verkoppelbar ist.

Ein sicherer Datenverkehr über die Funkschnittstelle des Sensors wird dadurch sichergestellt, daß das zur Datenermittlung zwischen Funksensor und Funkmodul übertragene Datenprotokoll einen ersten Datenbereich zur Kennzeichnung der Identifikation des Sensors und einen zweiten Datenbereich zur Kennzeichnung der zu übermittelnden Sensordaten aufweist.

In analoger Weise ist eine sichere Ansteuerung des Sensors über die Funkschnittstelle dadurch möglich, dass das zur Steuerung zwischen Funkmodul und Sensor übertragene Datenprotokoll einen ersten Datenbereich zur Kennzeichnung der Identifikation des Sensors und einen zweiten Datenbereich zur Kennzeichnung der zu übermittelnden Steuerdaten aufweist.

Der Aufwand zur Übertragung der Sensordaten kann dadurch gering gehalten werden, daß die Sensordaten und/oder die Steuerdaten auf binären Signalen bestehen. Je nach Aufwand der zu übertragenden Sensordaten bzw. Steuerdaten kann der hierfür benötigte Datenbereich beispielsweise auch lediglich ein Bit betragen. In diesem Fall ist eine Kennzeichnung von zwei Zuständen 0 bzw. 1 möglich.

Der Verdrahtungsaufwand zum Betrieb der Sensoren kann dadurch weiter reduziert werden, daß die für die eine Stromversorgung der Sendevorrichtung des Sensors erforderliche Energie durch elektromagnetische Abstrahlung insbesondere von der Steuerungsvorrichtung an den Sensor übertragen wird.

Im folgenden wird die Erfindung anhand der in den Figuren dargestellten Ausführungsbeispiel näher beschrieben und erläutert.

Es zeigen:
- FIG 1: ein erstes Ausführungsbeispiel einer Prinzipdarstellung eines Automatisierungssystems,
- FIG 2a: ein Datenprotokoll für eine Übertragung von Sensordaten von einem Funksensor zu einem Funkmodul,
- FIG 2b: ein Datenprotokoll für eine Übertragung von Steuerdaten von einem Funkmodul zu einem Sensor,
- FIG 3: ein zweites Ausführungsbeispiel eines Automatisierungssystems,
- FIG 4: ein weiteres Ausführungsbeispiel eines Automatisierungssystems mit Anbindung an einen Datenbus und
- FIG 5: ein weiteres Ausführungsbeispiel eines Automatisierungssystems mit zentralem Datenbus-Funkmodul.

FIG 1 zeigt ein erstes Ausführungsbeispiel eines Automatisierungssystems, welches beispielsweise bei der Fertigungsautomatisierung zum Einsatz kommt. Das Automatisierungssystem besteht im wesentlichen aus einer Verarbeitungsvorrichtung, beispielsweise einer Fertigungsvorrichtung 2 sowie aus einer Steuerungsvorrichtung 1 zur Steuerung der Fertigungsvorrichtung 2. Im Bereich der Fertigungsvorrichtung 2 sind Sensoren 3, 4 vorgesehen. Die Sensoren 3, 4 dienen der Erfassung von Sensordaten, beispielsweise von Meßdaten bezüglich einer Positionierung bestimmter Teile der Fertigungsvorrichtung 2. Die Sensoren 3, 4 weisen jeweils eine Funksendevorrichtung 8 auf, die über eine Funkschnittstelle 6, 7 die vom Sensor 3, 4 ermittelten Sensordaten an das Automatisierungssystem 1 übertragen. Hierzu weist das Automatisierungssystem 1 ein Sensorempfangsteil 5 mit einer Funkempfangsvorrichtung 9 auf, das im folgenden auch als Funkmodul 5 bezeichnet wird. Die Empfangsvorrichtung 9 dient dem Empfang der über die Funkschnittstelle 6, 7 übertragenen Sensordaten, die dann in der Automatisierungsvorrichtung weiterverarbeitet werden. Über eine Verbindungsleitung 16 ist angedeutet, daß die Steuerungsvorrichtung 1 mit der Verarbeitungsvorrichtung 2 für einen zusätzlichen Datenaustausch verbunden sein kann.

Die Hauptaufgabe der Sensoren 3, 4 besteht darin, ermittelte Sensordaten, beispielsweise die Position eines Ventils geschlossen oder geöffnet als binäre Information, d.h. Null für geöffnet und 1 für geschlossen an die Steuerungsvorrichtung 1 zu übermitteln. Vorteilhafterweise ist die Sendevorrichtung 8 sowie die Empfangsvorrichtung 9 jedoch derart ausgebildet, daß jeweils ein kombinierter Sende-Empfangsteil vorgesehen ist, so daß ein bidirektionaler Datenverkehr über die Funkschnittstellen 6, 7 ermöglicht wird. Durch die Möglichkeit einer Kommunikation von der Steuerungsvorrichtung 1 zur Fertigungsvorrichtung 2 besteht die Möglichkeit, die Sensoren 3, 4 aufzufordern, ihre Meßdaten, d.h. ihre Zustände an die Steuerungsvorrichtung 1 mitzuteilen. Damit eine gezielte Auswahl eines bestimmten Sensors 3, 4 möglich ist, sind dem jeweiligen Sensor bestimmte Identifikationskennungen zugeordnet, die eine eindeutige Identifikation des jeweiligen Sensors 3, 4 ermöglichen. Auf eine derartige Anforderung zur Übermittlung der Sensordaten kann der Sensor 3, 4 beispielsweise über einen Duplexkanal direkt die Übertragung der Sensordaten an die Steuerungsvorrichtung 1 vornehmen. Erfolgt die Übermittlung der Sensordaten über einen separaten Funkkanal, so sendet der Sensor 3, 4 vor einer Übertragung der eigentlichen Sensordaten zunächst eine Identifikationskennung, welche eine Zuordnung der Meßdaten zum entsprechenden Sensor 3, 4 ermöglicht (vergleiche Figur 2b). Der vorteil der Schaffung eines binären Funksensors 3, 4 besteht darin, daß für die Installation der Sensoren 3, 4 keinerlei Verdrahtungsaufwand für eine Datenverbindung zwischen Verarbeitungsvorrichtung 2 und Steuerungsvorrichtung 1 erforderlich ist. Je nach Einsatzgebiet kann die für die Energieversorgung der Sensoren 3, 4 erforderliche Stromversorgung entweder über Solarzellen gegebenenfalls in Kombination mit einem Energiespeicher wie beispielsweise einem Akkumulator, einem Kondensator etc. erfolgen. Darüber hinaus besteht auch die alternative oder die zusätzliche vorteilhafte Möglichkeit, die Stromversorgung der Sensoren 3, 4 ebenfalls auf elektromagnetischer Basis über Funk an den Funksensor 3 ,4 zu übertragen.

FIG 2a zeigt die Prinzipdarstellung eines Datenprotokolls 10, 11, welches der Übermittlung der Sensordaten 11 von der im Bereich der Verarbeitungseinrichtung 2 angeordneten Sensorteilen 3, 4 zu dem im Bereich der Steuerungsvorrichtung 1 angeordneten Empfangsmodul 5 (vgl. FIG 1). Das Datenprotokoll 10, 11 besteht aus einem ersten Datenbereich 10 zur Kennzeichnung der Identifikation des Sensors 3, 4 und aus einem zweiten Datenbereich 11 zur Kennzeichnung der zu übermittelnden Sensordaten. Der erste Datenbereich 10 weist eine vierstellige Identifikationskennung I1..I4 auf, welche den jeweiligen Sensor eindeutig identifizierbar macht. Der zweite Datenbereich enthält insbesondere aus Binärzahlen bestehende Sensordaten S1..S3, welche beispielsweise bestimmte Positionsdaten der Fertigungsvorrichtung 2 repräsentieren.

FIG 2b zeigt ein zu FIG 2a analoges Datenprotokoll 12, 13, welches von der Steuerungsvorrichtung 1 über die Funkschnittstellen 6, 7 zu den Sensoren 3,4 der Verarbeitungsvorrichtung übermittelt wird. In einem ersten Datenbereich 12 sind wiederum Identifikationsinformationen I1..I4 enthalten, während der zweite Datenbereich 13 Steuerdaten A1..A3 enthält. Die Steuerdaten 13 dienen insbesondere dazu, den Sensor zur Abgabe aktueller Sensordaten aufzufordern. Eine derartige gezielte Ansprache eines Sensors hat den Vorteil, daß die Funksendevorrichtung des Sensors lediglich im Bedarfsfall Sensordaten an die Steuerungsvorrichtung überträgt. Der Energieverbrauch der Funksendevorrichtung kann hierdurch auf ein Minimnum reduziert werden.

FIG 3 zeigt ein weiteres Ausführungsbeispiel eines Automatisierungssystems. Das Automatisierungssystem besteht dabei wiederum im wesentlichen aus einer Verarbeitungsvorrichtung 2 sowie einer zugeordneten Steuerungsvorrichtung 1. Im Bereich der Verarbeitungsvorrichtung 2 sind wiederum Sensoren 3, 4 vorgesehen, die über Funkschnittstellen 6, 7 mit Funkmodulen 5 verbindbar sind. Die Funkmodule 5 sind im Bereich der Steuerungsvorrichtung 1 angeordnet oder mit dieser verbunden.

Im Gegensatz zu dem in Figur 1 dargestellten Ausführungsbeispiel, bei dem die Empfangsvorrichtung zum Empfang mehrerer Sensorsignale dient, sind bei dem in Figur 3 gezeigten Ausführungsbeispiel jeweils separate Funkmodule 5a, 5b vorgesehen. Der im Bereich der Verarbeitungsvorrichtung angeordnete Sensorteil 3 kommuniziert dabei über die Funkschnittstelle 6 mit der Empfangsvorrichtung 5a, während der Sensorteil 4 über eine Funkschnittstelle 7 mit dem Funkmodul 5b kommuniziert. Zur Vermeidung von Wiederholungen wird bezüglich der Funktion des Automatisierungssystems auf die bereits im Zusammenhang mit den Figuren 1, 2a und 2b gemachten Ausführungen verwiesen.

Figur 4 zeigt ein weiteres Ausführungsbeispiel eines Automatisierungssystem. Das Automatisierungssystem besteht aus einer Verarbeitungsvorrichtung 2 sowie aus einer Steuerungsvorrichtung 1. Im Bereich der Verarbeitungsvorrichtung 2 sind Sensoren 3, 4 vorgesehen, die über Funkschnittstellen 6, 7 mit einem Funkmodul 5 kommunizieren. Das Funkmodul 5 ist an einen Datenbus 14 gekoppelt, welcher mit der Steuerungsvorrichtung 1 in Verbindung steht.

Bei dem Datenbus 14 handelt es sich beispielsweise um ein im Bereich der Fertigungsautomatisierung bekanntes sogenanntes Aktuator-Sensor-Interface, welches vor allem der Übertragung von meßtechnischen Signalen dient. An den Datenbus 14 können neben dem in Figur 4 gezeigten Funkmodul 5 auch weitere Sensoren etc. angebunden werden, was in Figur 4 aus Gründen der Übersichtlichkeit nicht näher gezeigt ist.

Figur 5 zeigt ein viertes Ausführungsbeispiel eines Automatisierungssystems, welches wiederum im wesentlichen aus einer Steuerungsvorrichtung 1 sowie einer Verarbeitungsvorrichtung 2 besteht. Darüber hinaus ist entsprechend dem Ausführungsbeispiel von Figur 4 ein Datenbus 14 vorgesehen. Mit dem Datenbus 14 ist ein Datenbus-Funkmodul 15 gekoppelt, wobei an das Datenbus-Funkmodul 15 Sensor/Aktuator Funkmodule 5 mit Sendeempfangsvorrichtungen 9 angeschlossen sind. Die Sensor-Aktuator-Funkmodulteile 5 kommunizieren über Funkschnittstellen 7 mit den im Bereich der Verarbeitungsvorrichtung 2 angeordneten Sensorteilen 2,3, 4, die ebenfalls Sendeempfangsteile 8 aufweisen.

Der Vorteil der in Figur 5 gezeigten Architektur besteht darin, daß die Anbindung der über die Funkschnittstellen 7 zu übermittelnden Sensor- bzw. Steuerungsdaten zentral über das Datenbus-Funkmodul 15 erfolgt. Der Aufwand zur Anbindung der Sensorteile 5,6 wird somit reduziert. Darüber hinaus besteht eine Kompatibilität zur Anbindung an den bestehenden Datenbus 14.

## Patentansprüche

1. Automatisierungssystem (1, 2) mit einer Steuerungsvorrichtung (1) zur Steuerung einer Verarbeitungsvorrichtung (2), mit mindestens einem Sensor (4, 5) zur drahtlosen Übertragung von Sensordaten (11) von der Verarbeitungsvorrichtung (2) an die Steuerungsvorrichtung (1), wobei der Sensor (4, 5) eine Funksendevorrichtung (8) aufweist, die zur drahtlosen Übertragung der Sensordaten (11) über eine Funkschnittstelle (7) an eine mit der Steuerungsvorrichtung (1) verbundene Funkempfangsvorrichtung (9) vorgesehen ist,
**dadurch gekennzeichnet,**
• **dass** zur Anbindung der über die Funkschnittstellen (7) zu übermittelnden Sensordaten (11) ein Funkmodul (5, 15) vorgesehen ist, welches zum Empfang der Sensordaten mehrerer Sensoren vorgesehen ist, und
• **dass** das Funkmodul (5, 15) mit der Steuerungsvorrichtung (1) über eine Datenbusverbindung (14) koppelbar ist.

2. Automatisierungssystem nach Anspruch 1,
**dadurch gekennzeichnet,**
**daß** die Funksendevorrichtung (8) und die Funkempfangsvorrichtung (9) des Sensors (4, 5) als kombinierte Funksendeempfangsvorrichtungen ausgebildet ist, wobei die im Bereich der Verarbeitungsvorrichtung (2) angeordnete Funkempfangsvorrichtung zum Empfang von Ansteuerungsdaten zur Ansteuerung des Sensors vorgesehen ist.

3. Automatisierungssystem nach einem der Ansprüche 1 oder 2,
**dadurch gekennzeichnet,**
**daß** die Funkempfangsvorrichtung (9) Teil der Steuerungsvorrichtung (1) ist und Mittel zum Empfang der Sensordaten eines oder mehrerer Sensoren (3, 4) aufweist.

4. Automatisierungssystem nach einem der Ansprüche 1 oder 2,
**dadurch gekennzeichnet,**
**daß** die Empfangsvorrichtung (9) Teil eines Funkempfangsmoduls ist, welches mit der Steuerungsvorrichtung (1) direkt oder über die Datenbusverbindung (14) koppelbar ist.

5. Automatisierungssystem nach einem der Ansprüche 1 bis 4,
**dadurch gekennzeichnet,**
**daß** das zur Datenermittlung zwischen Funksensor (3, 4) und Funkmodul (5) übertragene Datenprotokoll (10, 11) einen ersten Datenbereich (10) zur Kennzeichnung der Identifikation des Sensors (3,4) und einen zweiten Datenbereich (11) zur Kennzeichnung der zu übermittelnden Sensordaten (11) aufweist.

6. Automatisierungssystem nach einem der Ansprüche 1 bis 5,
**dadurch gekennzeichnet,**
**daß** das zur Steuerung zwischen Funkmodul (5) und Sensor (3, 4) übertragene Datenprotokoll (12, 13) einen ersten Datenbereich (12) zur Kennzeichnung der Identifikation des Sensors (3,4) und einen zweiten Datenbereich (13) zur Kennzeichnung der zu übermittelnden Steuerdaten (13) aufweist.

7. Automatisierungssystem nach einem der Ansprüche 1 bis 6,
**dadurch gekennzeichnet,**
**daß** die Sensordaten (11) und/oder die Steuerdaten (13) aus binären Signalen bestehen.

8. Automatisierungssystem nach einem der Ansprüche 1 bis 7,
**dadurch gekennzeichnet,**
**daß** die für eine Stromversorgung der Sendevorrichtung des Sensors erforderliche Energie durch elektromagnetische Abstrahlung insbesondere von der Steuerungsvorrichtung (1) an den Sensor (3, 4) übertragen wird.

9. Sensor für ein Automatisierungssystem (1, 2, 3) mit einer Steuerungsvorrichtung (1) zur Steuerung einer Verarbeitungsvorrichtung (2)
wobei der Sensor (4, 5) zur drahtlosen Übertragung von Sensordaten (11) von der Verarbeitungsvorrichtung (2) an die Steuerungsvorrichtung (1) vorgesehen ist, wobei der Sensor (4, 5) eine Funksendevorrichtung (8) aufweist, die zur drahtlosen Übertragung der Sensordaten (11) über eine Funkschnittstelle (7) an eine mit der Steuerungsvorrichtung (1) verbundene Funkempfangsvorrichtung (9) vorgesehen ist,
**dadurch gekennzeichnet,**
• **dass** zur Anbindung der über die Funkschnittstellen (7) zu übermittelnden Sensordaten (11) ein Funkmodul (5, 15) vorgesehen ist, welches zum Empfang der Sensordaten mehrerer Sensoren vorgesehen ist, und
• **dass** das Funkmodul (5, 15) mit der Steuerungsvorrichtung (1) über eine Datenbusverbindung (14) koppelbar ist.

10. Sensor nach Anspruch 9,
**dadurch gekennzeichnet,**
**daß** die Funksendevorrichtung (8) und die Funkempfangsvorrichtung des Sensors (4, 5) jeweils als kombinierte Funksendeempfangsvorrichtungen (4, 5) ausgebildet ist, wobei die im Bereich der Verarbeitungsvorrichtung (2) angeordnete Funkempfangsvorrichtung zum Empfang von Ansteuerungsdaten zur Ansteuerung des Sensors vorgesehen ist.

11. Funkmodul (5, 15) für ein Automatisierungssystem (1, 2) mit einer Steuerungsvorrichtung (1) zur Steuerung einer Verarbeitungsvorrichtung (2) mit mindestens einem Sensor (4, 5) zur drahtlosen Übertragung von Sensordaten (11) von der Verarbeitungsvorrichtung (2) an die Steuerungsvorrichtung (1) mit folgenden Merkmalen:
• das Funkmodul (5, 15) ist zur Anbindung der über die Funkschnittstellen (7) zu übermittelnden Sensordaten (11) vorgesehen,
• das Funkmodul (5, 15) ist zum Empfang der Sensordaten mehrerer Sensoren vorgesehen, und
• das Funkmodul (5, 15) ist mit der Steuerungsvorrichtung (1) über eine Datenbusverbindung (14) koppelbar.

## Claims

1. Automation system (1, 2) with a control device (1) for controlling a processing device (2) with at least one sensor (4, 5) for wireless transmission of sensor data (11) from the processing device (2) to the control device (1), the sensor (4, 5) having a radio transmitting device (8) for providing wireless transmission of the sensor data (11) via a radio interface (7) to a radio receiving device (9) connected to the control device (1), **characterised in that**
- a radio module (5, 15), which is provided for receiving sensor data from a plurality of sensors, is provided for connecting the sensor data (11) to be transmitted via the radio interfaces (7), and
- the radio module (5, 15) can be linked to the control device (1) via a data bus connection (14).

2. Automation system according to Claim 1, **characterised in that** the radio transmitting device (8) and the radio receiving device (9) of the sensor (4, 5) are designed as combined radio transceivers, the radio transceiver arranged in the area of the processing device (2) being provided to receive activation data to activate the sensor.

3. Automation system according to one of Claims 1 or 2, **characterised in that** the radio receiving device (9) is part of the control device (1) and has means for receiving sensor data from one or more sensors (3, 4).

4. Automation system according to one of Claims 1 or 2, **characterised in that** the radio receiving device (9) is part of a radio receiver module which can be linked to the control device (1) directly or via the data bus connection (14).

5. Automation system according to one of Claims 1 to 4, **characterised in that** the data protocol (10, 11) transmitted for determining the data between the radio sensor (3, 4) and radio module (5) has a first data area (10) flagging the identification of the sensor (3, 4) and a second data area (11) flagging the sensor data (11) to be transmitted.

6. Automation system according to one of Claims 1 to 5, **characterised in that** the data protocol (12, 13) transmitted for control purposes between the radio module (5) and sensor (3, 4) has a first data area (12) flagging the identification of the sensor (3, 4) and a second data area (13) flagging the sensor data (13) to be transmitted.

7. Automation system according to one of Claims 1 to 6, **characterised in that** the sensor data (11) and/or the control data (13) consists of binary signals.

8. Automation system according to one of Claims 1 to 7, **characterised in that** the energy required for supplying the transmitting device of the sensor with power is transferred by electromagnetic emission from the control device (1) to the sensor (3, 4).

9. Sensor for an automation system (1, 2, 3) with a control device (1) for controlling a processing device (2), the sensor (4, 5) being provided for wireless transmission of sensor data (11) from the processing device (2) to the control device (1), the sensor (4, 5) having a radio transmitting device (8) for providing wireless transmission of the sensor data (11) via a radio interface (7) to a radio receiving device (9) connected to the control device (1), **characterised in that**
- a radio module (5, 15), which is provided for receiving sensor data from a plurality of sensors, is provided for connecting the sensor data (11) to be transmitted via the radio interfaces (7), and
- the radio module (5, 15) can be linked to the control device (1) via a data bus connection (14).

10. Sensor according to Claim 9, **characterised in that** the radio transmitting device (8) and the radio receiving device of the sensor (4, 5) are each designed as combined radio transceivers (4, 5), the radio receiving device in the area of the processing device (2) being provided to receive activation data to activate the sensor.

11. Radio module (5, 15) for an automation system (1, 2) with a control device (1) for controlling a processing device (2) with at least one sensor (4, 5) for wireless transmission of sensor data (11) from the processing device (2) to the control device (1) with the following features:
- the radio module (5, 15) is provided for connecting the sensor data (11) to be transmitted via the radio interfaces (7),
- the radio module (5, 15) is provided for receiving the sensor data from a plurality of sensors, and
- the radio module (5, 15) can be linked to the control device (1) via a data bus connection.

## Revendications

1. Système d'automatisation (1, 2) comprenant un dispositif de commande (1) pour la commande d'un dispositif de traitement (2), comprenant au moins un capteur (4, 5) pour la transmission sans fil de données de capteur (11) du dispositif de traitement (2) au dispositif de commande (1), le capteur (4, 5) comportant un dispositif émetteur radio (8) qui est prévu pour la transmission sans fil des données de capteur (11) par l'intermédiaire d'une interface radio (7) à un dispositif récepteur radio (9) relié au dispositif de commande (1),
**caractérisé par le fait que**
• pour la connexion des données de capteur (11) à transmettre par l'intermédiaire des interfaces radio (7), il est prévu un module radio (5, 15) qui est prévu pour la réception des données de plusieurs capteurs, et
• le module radio (5, 15) peut être couplé au dispositif de commande (1) par l'intermédiaire d'une liaison radio (14).

2. Système d'automatisation selon la revendication 1,
**caractérisé par le fait que** le dispositif émetteur radio (8) et le dispositif récepteur radio (9) du capteur (4, 5) sont conçus comme des dispositifs émetteurs récepteurs radio combinés, le dispositif récepteur radio disposé dans la zone du dispositif de traitement (2) étant prévu pour la réception de données de commande destinées à la commande du capteur.

3. Système d'automatisation selon l'une des revendications 1 ou 2,
**caractérisé par le fait que** le dispositif récepteur radio (9) fait partie du dispositif de commande (1) et comporte des moyens pour la réception des données d'un ou plusieurs capteurs (3, 4).

4. Système d'automatisation selon l'une des revendications 1 ou 2,
**caractérisé par le fait que** le dispositif récepteur (9) fait partie d'un module récepteur radio qui peut être couplé au dispositif de commande (1) directement ou par l'intermédiaire de la liaison de bus de données (14).

5. Système d'automatisation selon l'une des revendications 1 à 4,
**caractérisé par le fait que** le protocole de données (10, 11) transmis pour la détermination de données entre le capteur radio (3, 4) et le module radio (5) comporte une première zone de données (10) pour **caractériser** l'identification du capteur (3, 4) et une deuxième zone de données (11) pour **caractériser** les données de capteur (11) à transmettre.

6. Système d'automatisation selon l'une des revendications 1 à 5,
**caractérisé par le fait que** le protocole de données (12, 13) transmis pour la commande entre le module radio (5) et le capteur (3, 4) comporte une première zone de données (12) pour **caractériser** l'identification du capteur (3, 4) et une deuxième zone de données (13) pour **caractériser** les données de capteur (13) à transmettre.

7. Système d'automatisation selon l'une des revendications 1 à 6,
**caractérisé par le fait que** les données de capteur (11) et/ou les données de commande (13) sont constituées de signaux binaires.

8. Système d'automatisation selon l'une des revendications 1 à 7,
**caractérisé par le fait que** l'énergie nécessaire à une alimentation en courant du dispositif émetteur du capteur est transmise au capteur (3, 4) par rayonnement électromagnétique notamment par le dispositif de commande (1).

9. Capteur pour un système d'automatisation (1, 2, 3) comprenant un dispositif de commande (1) pour la commande d'un dispositif de traitement (2), le capteur (4, 5) étant prévu pour la transmission sans fil de données de capteur (11) du dispositif de traitement (2) au dispositif de commande (1) et le capteur (4, 5) comportant un dispositif émetteur radio (8) qui est prévu pour la transmission sans fil des données de capteur (11) par l'intermédiaire d'une interface radio (7) à un dispositif récepteur radio (9) relié au dispositif de commande (1),
**caractérisé par le fait que**
• pour la connexion des données de capteur (11) à transmettre par l'intermédiaire des interfaces radio (7), un module radio (5, 15) est prévu pour la réception des données de plusieurs capteurs, et
• le module radio (5, 15) peut être couplé au dispositif de commande (1) par l'intermédiaire d'une liaison radio (14).

10. Capteur selon la revendication 9,
**caractérisé par le fait que** le dispositif émetteur radio (8) et le dispositif récepteur radio du capteur (4, 5) sont conçus comme des dispositifs émetteurs récepteurs radio combinés (4, 5), le dispositif récepteur radio disposé dans la zone du dispositif de traitement (2) étant prévu pour la réception de données de commande destinées à la commande du capteur.

11. Module radio (5, 15) pour un système d'automatisation (1, 2) avec un dispositif de commande (1) pour la commande d'un dispositif de traitement (2), avec au moins un capteur (4, 5) pour la transmission sans fil de données de capteur (11) du dispositif de traitement (2) au dispositif de commande (1), ayant les caractéristiques suivantes :
• le module radio (5, 15) est prévu pour la connexion des données de capteur (11) à transmettre par l'intermédiaire des interfaces radio (7),
• le module radio (5, 15) est prévu pour la réception des données de plusieurs capteurs, et
• le module radio (5, 15) peut être couplé au dispositif de commande (1) par l'intermédiaire d'une liaison radio (14).
